# EUROPÄISCHE PATENTSCHRIFT

(11) **EP 3 014 079 B1**
(45) Veröffentlichungstag und Bekanntmachung des Hinweises auf die Patenterteilung: **29.03.2017**
(21) Anmeldenummer: 14733087.2
(22) Anmeldetag: 24.06.2014
(51) Int. Cl.: F01L 1/047

(54) **VERSTELLBARE NOCKENWELLE**
ADJUSTABLE CAMSHAFT
ARBRE À CAMES RÉGLABLE

(30) Priorität: 27.06.2013 DE 102013106746
(43) Veröffentlichungstag der Anmeldung: 04.05.2016
(73) Patentinhaber: Thyssenkrupp Presta Teccenter Ag, 9492 Eschen (LI)
(72) Erfinder: MANN, Bernd, 09405 Zschopau (DE); DIETEL, Uwe, 08115 Lichtentanne (DE); MEUSEL, Jürgen, 09573 Dittmannsdorf (DE); KUNZ, Michael, 09116 Chemnitz (DE); LEHMANN, Martin, 01855 Mittelndorf (DE)
(74) Vertreter: ThyssenKrupp Intellectual Property GmbH
(86) Internationale Anmeldenummer: PCT/EP2014/001709
(87) Internationale Veröffentlichungsnummer: WO 2014/206552

(56) Entgegenhaltungen:
- DE-A1-102005 014 680
- GB-A- 2 431 977
- JP-A- 2008 208 755
- US-A1- 2012 160 197

## Beschreibung

Die vorliegende Erfindung betrifft eine Nockenwelle für den Ventiltrieb einer Brennkraftmaschine mit einer Außenwelle und mit einer in der Außenwelle konzentrisch verlaufenden und in dieser verdrehbar aufgenommenen Innenwelle, wobei auf der Außenoberfläche der Außenwelle wenigstens ein Nockenelement unter Bildung eines Gleitlagerspaltes verdrehbar gelagert ist, und wobei das Nockenelement mit der Innenwelle verdrehfest verbunden ist.

### STAND DER TECHNIK

Verstellbare Nockenwellen für den Ventiltrieb einer Brennkraftmaschine mit einer Außenwelle, auf der ein Nockenelement aufgenommen ist und welches mit einer Innenwelle, die sich durch die Außenwelle hindurch erstreckt, verdrehfest verbunden ist, dienen zur variablen Steuerung der Einlassventile und Auslassventile der Brennkraftmaschine. Auf der Außenwelle sind weitere Nockenelemente verdrehfest aufgenommen, und wird die Phasenlage der Innenwelle relativ zur Phasenlage der Außenwelle verstellt, so verändert sich auch die Phasenlage der Nockenelemente, die auf der Außenwelle unter Bildung eines Gleitlagerspaltes verdrehbar gelagert sind, zu der Phasenlage der Nockenelemente, die starr auf der Außenwelle angeordnet sind. Die ineinander liegenden Wellen rotieren um eine gemeinsame Rotationsachse im Zylinderkopf der Brennkraftmaschine und können über ein Steuerorgan in ihrer Phasenlage zueinander verstellt werden. Die Nockenelemente wirken mit den Ventilen der Brennkraftmaschine direkt oder über Kipphebel zusammen, und auf die Nockenelemente wirken Steuerkräfte, die über den Gleitlagerspalt der verdrehbaren Lagerung der Nockenelemente auf der Außenwelle aufgenommen werden müssen. Dabei hat sich gezeigt, dass bei einer mangelnden Schmierölversorgung des Gleitlagerspaltes zwischen der Innenoberfläche der Nockenelemente und der Außenoberfläche der Außenwelle ein Verschleiß die Folge sein kann, der stets zu vermeiden ist.

Die nachveröffentlichte Patentanmeldung DE 10 2012 103 594 A1 zeigt eine verstellbare Nockenwelle für den Ventiltrieb einer Brennkraftmaschine mit einer Außenwelle und einer in der Außenwelle verdrehbar aufgenommenen Innenwelle. Auf der Außenoberfläche der Außenwelle sind Nockenelemente unter Bildung eines Gleitlagerspaltes verdrehbar gelagert und über einen Bolzen mit der Innenwelle verdrehfest verbunden. Um Schmieröl aus der Einbauumgebung der Nockenwelle in den Gleitlagerspalt zu befördern, wird vorgeschlagen, wenigstens eine Ölfangbohrung in das Nockenelement einzubringen, sodass durch die Rotation der Nockenwelle Spritzöl aus der Einbauumgebung der Nockenwelle durch die Ölfangbohrung in den Gleitlagerspalt zwischen der Außenwelle und dem Nockenelement geführt werden kann. Die Ölfangbohrung befindet sich dabei im Nockenelement, wodurch sich Nachteile in der Bearbeitung ergeben. Insbesondere ist die Einbringung einer Ölleitnut in die Innenoberfläche der Nockenbohrung des Nockenelementes aufwendig, und es hat sich gezeigt, dass aufgrund der Fliehkräfte bei Rotation der Nockenwelle das Schmieröl überwiegend in der Ölleitnut verbleibt, sodass es wünschenswert ist, den Übergang des Schmieröls von der Ölleitnut in den Gleitlagerspalt zu verbessern.

Auch in der DE 10 2005 014 680 A1 ist eine verstellbare Nockenwelle beschrieben, bei welcher in einer Außenwelle eine konzentrisch verlaufende und in dieser drehbar aufgenommene Innenwelle angeordnet ist. Auf der Außenoberfläche der Außenwelle sind Nockenelemente verdrehbar gelagert und durch eine radiale Öffnung in der Außenwelle hindurch mit der Innenwelle verdrehfest verbunden. Ein Ringspalt zwischen der Außenwelle und der Innenwelle wird durch Langerringe mit Schmieröl versorgt, welcher einen groß dimensionierten Zuführkanal 19 speist. Lösungen zur vollumfänglichen Schmierung des Ringspaltes sind nicht aufgezeigt. Die Druckschrift GB2431977 offenbart eine ähnliche verstellbare Nockenwelle.

### OFFENBARUNG DER ERFINDUNG

Aufgabe der Erfindung ist die verbesserte Versorgung des Gleitlagerspaltes zwischen einem Nockenelement und einer Außenwelle einer verstellbaren Nockenwelle mit Schmieröl, insbesondere um Betriebszustände mit Mangelschmierung des Gleitlagerspaltes im Wesentlichen zu vermeiden.

Diese Aufgabe wir ausgehend von einer verstellbaren Nockenwelle gemäß dem Oberbegriff des Anspruchs 1 in Verbindung mit den kennzeichnenden Merkmalen gelöst. Vorteilhafte Weiterbildungen der Erfindung sind in den abhängigen Ansprüchen angegeben.

Die Erfindung schließt die technische Lehre ein, dass in der Außenoberfläche der Außenwelle wenigstens eine Ölleitnut in einer Position und mit einer axialen Länge derart eingebracht ist, dass die Ölleitnut zumindest über der axialen Breite des Gleitlagerspaltes ausgebildet ist und an wenigstens einer Seite des Nockenelementes aus dem Gleitlagerspalt mit einem freien Nutabschnitt herausgeführt ist.

Durch die erfindungsgemäße Einbringung wenigstens einer Ölleitnut in die Außenoberfläche der Außenwelle wird die Möglichkeit geschaffen, Öl, im vorliegenden Sprachgebrauch als Schmieröl bezeichnet, welches über den freien Nutabschnitt in die Ölleitnut eintreten kann, über diese in den Gleitlagerspalt hinein zu führen, und das Schmieröl gelangt auf verbesserte Weise in den Gleitlagerspalt zwischen der Außenoberfläche der Außenwelle und der Innenoberfläche des Nockenelementes.

Der Gleitlagerspalt ist derart beschaffen, dass das Nockenelement auf der Außenoberfläche der Außenwelle eine Bewegung im unteren Mikrometer-Bereich ausführen kann, indem der Durchmesser der Außenwelle geringfügig kleiner ist als der Durchmesser der Nockenbohrung im Nockenelement. Durch das Zusammenwirken des Nockenelementes mit einem Abgriffselement zur Ventilbetätigung entsteht eine sich periodisch ändernde Kraftbeaufschlagung des Nockenelementes, wodurch ein ständiges Abheben und Absenken der Innenoberfläche der Nockenbohrung auf der Außenoberfläche der Außenwelle erzeugt wird. Dadurch wird der Mikrospalt, der im Gleitlagerspalt vorherrscht, periodisch vergrößert und verkleinert, wodurch eine Pumpwirkung erzeugt wird. Dabei hat sich gezeigt, dass insbesondere in Wirkverbindung mit einer Ölleitnut, die in der Außenoberfläche der Außenwelle eingebracht ist, durch diese Pumpwirkung eine besonders begünstigte Einleitung von Schmieröl in den Gleitlagerspalt erzeugt werden kann. Im Ergebnis wird auch bei extremen Betriebsbedingungen, insbesondere jedoch auch bei einer sehr langsamen Rotation der Nockenwelle, durch die Pumpwirkung in Wechselwirkung mit der erfindungsgemäßen Ölleitnut eine permanente Schmierölversorgung des Gleitlagerspaltes sichergestellt, und ein Oberflächenverschleiß der Außenoberfläche der Außenwelle und/oder der Innenoberfläche in der Nockenbohrung des Nockenelementes wird wirkungsvoll vermieden.

Gemäß einer möglichen vorteilhaften Ausführungsform zur Bildung der erfindungsgemäßen Ölleitnuten in der Außenoberfläche der Außenwelle können die Ölleitnuten in Erstreckungsrichtung der Nockenwelle verlaufen. Dadurch ergibt sich eine besonders einfache technische Herstellung der Ölleitnuten, beispielsweise mittels einer einachsigen Fräsbearbeitung. Die Ölleitnut kann geradlinig in der Außenoberfläche der Außenwelle verlaufen, wobei für jede Setzstelle, an der ein Nockenelement auf der Außenwelle angeordnet ist, eine oder mehrere Ölleitnuten in Erstreckungsrichtung der Nockenwelle eingebracht werden können. Die Erstreckungsrichtung der Ölleitnuten verläuft dabei parallel zur Rotationsachse der verstellbaren Nockenwelle.

Gemäß einem weiteren vorteilhaften Ausführungsbeispiel kann die wenigstens eine Ölleitnut mit einer axialen Erstreckungskomponente und mit einer in Umfangsrichtung verlaufenden Erstreckungskomponente in der Außenoberfläche der Außenwelle spiralförmig verlaufen. Durch den spiralförmigen Verlauf der Ölleitnut wird das Eintreten von Schmieröl über den freien Nutabschnitt der Ölleitnut begünstigt, der aus dem Gleitlagerspalt zwischen der Außenwelle und dem Nockenelement hervorschaut, wobei die Begünstigung des Schmieröleintritts in die Ölleitnut durch die Rotation der Nockenwelle erzeugt wird. Durch die Rotation der Nockenwelle verläuft eine auf der Außenoberfläche der Außenwelle anhaftende Ölmenge etwa in Umfangsrichtung über der Außenoberfläche entlang, und trifft das Schmieröl, beispielsweise in Tröpfchenform oder als wandernder Ölfilm auf den freien Nutabschnitt, wird das Einlaufen des Schmieröls in die Ölnut durch den spiralförmigen Verlauf der Ölleitnut begünstigt. Folglich wird durch den spiralförmigen Verlauf eine Schaufelwirkung erzeugt, sodass eine Transportwirkung des Schmieröls in die Ölleitnut durch den Drall, der sich durch den spiralförmigen Verlauf in der Ölleitnut ergibt, begünstigt ist.

Mit besonderem Vorteil kann vorgesehen sein, dass an einer Setzstelle eines Nockenelementes auf der Außenwelle eine erste Ölleitnut mit einer ersten Spiraldrehrichtung und wenigstens eine zweite Ölleitnut mit einer der ersten Spiraldrehrichtung entgegengesetzt ausgebildeten zweiten Spiraldrehrichtung ausgebildet ist. Durch entgegengesetzt spiralförmig verlaufende Ölleitnuten in der Außenoberfläche der Außenwelle wird der Vorteil erreicht, dass in eine erste Ölleitnut über einen freien Nutabschnitt auf einer ersten Seite des Nockenelementes Schmieröl in die Ölleitnut gelangen kann, und eine weitere Ölmenge kann über einen weiteren freien Nutabschnitt auf der gegenüberliegenden Seite des Nockenelementes gleichermaßen in die weitere Ölleitnut eintreten. Die entgegengesetzt verlaufenden Ölleitnuten werden folglich auch in entgegengesetzter Richtung mit Schmieröl durchströmt.

Mit weiterem Vorteil kann die wenigstens eine Ölleitnut auf beiden Seiten des Nockenelementes aus dem Gleitlagerspalt mit einem jeweils freien Nutabschnitt herausgeführt werden. Damit bildet die Ölleitnut nicht nur ein im Gleitlagerspalt gebildetes Schmierölreservoir, sondern die Ölleitnut kann mit Schmieröl durchflossen werden, indem das Schmieröl auf einer ersten Seite des Nockenelementes über einen ersten freien Nutabschnitt in die Ölleitnut einläuft und auf der gegenüberliegenden Seite des Nockenelementes über einen weiteren freien Nutabschnitt die Ölleitnut wieder verlassen kann. Teile des durch die Ölleitnut fließenden Schmieröls können dabei insbesondere unterstützt durch die Pumpwirkung in den Gleitlagerspalt gelangen. Im Ergebnis wird mit besonderem Vorteil ein permanenter Austausch des Schmieröls im Gleitlagerspalt erreicht.

Zur verdrehfesten Verbindung des Nockenelementes mit der Innenwelle kann ein Bolzen vorgesehen sein, der sich quer durch die Innenwelle und durch wenigstens eine in der Außenwelle eingebrachte Bolzenöffnung hindurch erstreckt. Dabei kann der Bolzen mit zumindest einem seiner Enden im Nockenelement einsitzen, wodurch die verdrehfeste Verbindung zwischen der Innenwelle und dem Nockenelement erzeugt wird. Auch kann die wenigstens eine Ölnut von der Anordnung der Bolzenöffnung in der Außenwelle beabstandet verlaufen. Dadurch wird vermieden, dass Schmieröl aus der Ölleitnut in die Bolzenöffnung entweichen kann, ferner kann der Vorteil erreicht werden, dass durch die Bolzenöffnung ebenfalls Schmieröl in den Gleitlagerspalt gelangen kann, sodass durch die Ölleitnuten weitere Bereiche des Gleitlagerspaltes beabstandet von der Bolzenöffnung zusätzlich mit Schmieröl versorgt werden können.

Insbesondere kritische, d.h. hoch belastete Bereiche können durch die Ölleitnuten versorgt werden, ohne die zumindest eine Bolzenöffnung in der Außenwelle zu kreuzen. Somit kann das Schmieröl nicht durch die Öffnungen für die Bolzen abfließen.

Gemäß einer vorteilhaften Ausführungsform der verstellbaren Nockenwelle können die Nockenelemente wenigstens einen Nockenbund aufweisen, wobei die axiale Breite des Gleitlagerspaltes durch die Breite des Nockenbundes mitbestimmt ist. Der Gleitlagerspalt erstreckt sich somit unter dem eigentlichen Nockenelement und unter dem Bereich des Nockenbundes hinweg, sodass auch die Ölleitnuten eine entsprechende Länge über dem eigentlichen Nockenelement und dem Nockenbund hinweg aufweisen können. Der Bolzen zur Verbindung des Nockenelementes mit der Innenwelle kann dabei im Nockenbund einsitzen, sodass das Nockenelement über dem Nockenbund und dem Bolzen mit der Innenwelle verdrehfest verbunden ist.

Mit weiterem Vorteil kann die Ölleitnut einen über der Länge veränderlichen Querschnitt aufweisen, insbesondere derart, dass sich die Ölleitnut beginnend vom freien Nutabschnitt in den Gleitlagerspalt beispielsweise hinein verjüngt. Durch größere Abmessungen im Bereich des freien Nutabschnittes wird der Eintritt von Schmieröl in den Nutabschnitt begünstigt, wobei durch den nach innen in den Gleitlagerspalt hinein verlaufenden Bereich der Ölleitnut die Verjüngung der Ölleitnut das Austreten des Schmieröls aus der Ölleitnut in den Gleitlagerspalt begünstigt.

Gemäß einer weiteren vorteilhaften Maßnahme zur Verbesserung der Schmierölversorgung des Gleitlagerspaltes zwischen der Außenoberfläche der Außenwelle und der Innenoberfläche in der Nockenbohrung kann vorgesehen sein, dass auf der Außenoberfläche und/oder auf der Innenoberfläche eine Oberflächenstrukturierung vorgesehen ist, die insbesondere derart beschaffen sein kann, dass die Tragfähigkeit eines sich zwischen der Außenoberfläche der Außenwelle und der Innenoberfläche in der Nockenbohrung ausbildender Schmierfilm verbessert wird. Beispielsweise kann die Oberflächenstrukturierung durch ein Laserstrahlbearbeitungsverfahren, ein Honverfahren, ein Elektronenstrahlverfahren oder durch Ätzverfahren in der Außenoberfläche der Außenwelle und/oder in der Innenoberfläche in der Nockenbohrung erzeugt werden. Die Oberflächenstrukturierung kann Rillen oder Riefen in der Oberfläche umfassen, die in Bezug auf die Längserstreckung der Nockenwelle beispielsweise axial, in Umfangsrichtung, spiralförmig oder netzartig verlaufend ausgebildet sind.

Die Verbesserung der Tragfähigkeit eines sich zwischen den Oberflächen ausbildenden Schmierfilmes wird dadurch erreicht, dass die Oberflächenstrukturierung Mikroschmiertaschen bereitstellt, in die das Schmieröl eintritt und eine geringe Menge an Schmieröl zum Übergang in den Gleitlagerspalt bereithält. Ein Abriss des Schmierfilms unter Bildung einer Mischreibung wird dadurch wirkungsvoll verzögert. Beispielsweise kann die Innenoberfläche in der Nockenbohrung einen Kreuzhonschliff umfassen, wie dieser auch aus dem Zylinderlauf eines Hubkolbenmotors bekannt ist. Der Kreuzhonschliff kann auf gleiche Weise auch auf der Außenoberfläche der Außenwelle aufgebracht sein, sodass eine netzartige Oberflächenstrukturierung entsteht.

Die Oberfläche der Nockenwelle kann zudem gehärtet sein, sodass die mit den Nockenelementen in Kontakt stehenden Spitzen der Oberflächenstruktur nicht abgenutzt werden. Ferner wird so das Einlaufen der Nockenelemente auf der Außenwelle im gesamten Setzstellenbereich oder durch Kantenträgereffekte vermieden bzw. verringert.

### BEVORZUGTE AUSFÜHRUNGSBEISPIELE DER ERFINDUNG

Weitere, die Erfindung verbessernde Maßnahmen werden nachstehend gemeinsam mit der Beschreibung bevorzugter Ausführungsbeispiele der Erfindung anhand der Figuren näher dargestellt. Es zeigt:
- Fig. 1: eine ausschnittsweise Ansicht einer Außenwelle einer verstellbaren Nockenwelle mit einer Ölleitnut, die in der Außenoberfläche eingebracht ist,
- Fig. 2: eine ausschnittsweise Ansicht einer verstellbaren Nockenwelle mit einem Nockenelement und mit einer Ölleitnut im Bereich der Setzstelle des Nockenelementes,
- Fig. 3: eine ausschnittsweise Ansicht einer Außenwelle mit zwei in der Außenoberfläche eingebrachten, entgegengesetzt verlaufenden Ölleitnuten,
- Fig. 4: eine ausschnittsweise dargestellte Nockenwelle mit einem Nockenelement, wobei im Bereich der Setzstelle des Nockenelementes zwei Ölleitnuten gemäß Figur 3 in der Außenoberfläche der Außenwelle eingebracht sind,
- Fig. 5: ein perspektivischer Abschnitt einer Außenwelle mit zwei Ölleitnuten, die einen geraden Längsverlauf in Erstreckungsrichtung der Nockenwelle aufweisen,
- Fig. 6: eine perspektivische Ansicht eines Ausschnittes der Nockenwelle mit einer Außenwelle, einer Innenwelle und einem Nockenelement, wobei in der Außenoberfläche der Außenwelle zwei Ölleitnuten mit einer längs verlaufenden Erstreckungsrichtung,
- Fig. 7: eine Querschnittsansicht der Außenoberfläche der Außenwelle mit einer Oberflächenstrukturierung,
- Fig. 8: eine perspektivische Ansicht der Außenoberfläche der Außenwelle mit einer Oberflächenstrukturierung,
- Fig. 9: eine weitere Querschnittsansicht der Außenoberfläche der Außenwelle mit einer Oberflächenstrukturierung,
- Fig. 10: eine Draufsicht auf die Außenoberfläche der Außenwelle mit einer Oberflächenstrukturierung und
- Fig. 10a: die Querschnittsansicht der Außenoberfläche der Außenwelle mit der Oberflächenstrukturierung gemäß Figur 10.

Die Figuren 1 und 2 zeigen ein erstes Ausführungsbeispiel einer verstellbaren Nockenwelle 1, wobei in Figur 1 ein Ausschnitt einer Außenwelle 10 gezeigt ist, und in Figur 2 ist ein Ausschnitt einer Nockenwelle 1 mit einer Außenwelle 10 gemäß Figur 1 dargestellt. Die Außenwelle 10 ist als Hohlwelle ausgebildet, und eine Innenwelle 11 erstreckt sich durch die Außenwelle 10 und ist unabhängig von der Außenwelle 10 um eine gemeinsame Nockenwellenachse 22 verdrehbar. Dabei ist die Innenwelle 11 drehbar in der Außenwelle 10 gelagert. Auf der Außenwelle 10 ist ein Nockenelement 23 starr aufgenommen, und das Nockenelement 23 kann beispielsweise mit der Außenwelle 10 verschweißt sein oder auf einer Durchmesseraufweitung mittels eines Presssitzes fixiert werden. Damit rotiert das Nockenelement 23 mit der Außenwelle 10 phasengleich.

Ein weiteres Nockenelement 12 ist im Bereich einer Setzstelle 16 verdrehbar auf der Außenoberfläche 13 der Außenwelle 10 unter Bildung eines Gleitlagerspaltes aufgenommen. Das Nockenelement 12 weist einen Nockenbund 12a auf, und das Nockenelement 12 ist mittels eines Bolzens 17 mit der Innenwelle 11 verdrehfest verbunden. Damit eine Verdrehung der Innenwelle 11 gegenüber der Außenwelle 10 um die Nockenwellenachse 22 trotz des durch die Außenwelle 10 hindurch geführten Bolzens 17 ermöglicht bleibt, sind in der Außenwelle 10 Bolzenöffnungen 18 vorgesehen, die sich über einen Winkelbereich in Umfangsrichtung erstrecken, sodass das Nockenelement 12 durch eine Verdrehung der Innenwelle 11 gegenüber der Phasenlage des Nockenelementes 23, das starr auf der Außenwelle 10 angeordnet ist, verdreht werden kann. Dadurch können Ventilsteuerzeiten einer Brennkraftmaschine getrennt voneinander verstellt werden, beispielsweise Steuerzeiten für Einlassventile und Auslassventile.

In der Außenwelle 10 ist eine Ölleitnut 14 gezeigt, die einen spiralförmigen Verlauf mit einer axialen Erstreckungskomponente in Richtung zur Nockenwellenachse 22 und eine Erstreckungskomponente in Umfangsrichtung aufweist. Die Breite der Setzstelle 16 in Richtung zur Nockenwellenachse 22 ist durch gestrichelte Linien angedeutet, und die Breite der Setzstelle 16 entspricht dabei der Breite des Gleitlagerspaltes zwischen der Außenoberfläche 13 der Außenwelle 10 und dem Nockenelement 12. Dabei ist gezeigt, dass sich die Ölleitnut 14 über der gesamten Breite der Setzstelle 16 hinweg erstreckt, und mit freien Nutabschnitten 15 über diese hinausläuft, wie in Figur 2 gezeigt. Dadurch wird erreicht, dass Öl, das auf der Außenoberfläche 13 der Außenwelle 10 anhaftet, über die freien Nutabschnitte 15 in die Ölleitnut 14 eintreten kann, wobei ein freier Nutabschnitt 15 zum Eintritt und ein weiterer freier Nutabschnitt 15 zum Austritt des Schmieröls in und aus der Ölleitnut 14 dienen kann, was von der Rotationsrichtung der Nockenwelle 1 abhängt.

In den Figuren 3 und 4 ist ein weiteres Ausführungsbeispiel einer Nockenwelle 1 gezeigt. Figur 3 zeigt einen Abschnitt einer Außenwelle 10 mit zwei Ölleitnuten 14, wobei die Außenwelle 10 mit den Ölleitnuten 14 in der ausschnittsweisen Ansicht der Nockenwelle 1 gemäß Figur 4 ebenfalls dargestellt ist. Die in die Außenoberfläche 13 der Außenwelle 10 eingebrachten Ölleitnuten 14 weisen einen zueinander entgegengesetzten spiralförmigen Verlauf auf, und freie Nutabschnitte 15 erstrecken sich über den Seitenbereich des Nockenelementes 12 auf der Außenwelle 10 seitlich fort. Durch Rotation der Nockenwelle 1 kann sowohl in die erste Ölleitnut 14 als auch in die zweite Ölleitnut 14 Schmieröl über die freien Nutabschnitte 15 eintreten, wobei der Eintritt in diejenigen freien Nutabschnitte 15 erfolgt, die mit Bezug auf die Spiraldrehrichtung in Rotationsrichtung der Nockenwelle 1 um die Nockenwellenachse 22 weisen. Dadurch wird ein Schaufeleffekt ausgenutzt, und Schmieröl kann die Ölleitnuten 14 durchlaufen. Dabei kann das Schmieröl aus der Ölleitnut 14 in den Gleitlagerspalt über der Breite der Setzstelle 16 hinein gelangen, um die Gleitlagerung zwischen dem Nockenelement 12 und Außenwelle 10 mit Schmieröl zu versorgen.

Die Figuren 5 und 6 zeigen in einer jeweils perspektivischen Ansicht ein weiteres Ausführungsbeispiel von Ölleitnuten 14 in der Außenoberfläche 13 der Außenwelle 10, und die Ölleitnuten 14 verlaufen in Längsrichtung der Nockenwelle 1 parallel zur Nockenwellenachse 22. In Figur 5 ist gezeigt, dass die in der Außenwelle 10 eingebrachte Bolzenöffnung 18 beabstandet zur Anordnung der Ölleitnuten 14 angeordnet ist, sodass kein Schmieröl direkt von der Bolzenöffnung 18 in die Ölleitnut 14 eintreten kann, ebenso kann kein Schmieröl direkt aus der Ölleitnut 14 in die Bolzenöffnung 18 gelangen. Die Enden der Ölleitnuten 14 münden in freien Nutabschnitten 15, die aus dem Gleitlagerspalt zwischen dem Nockenelement 12 und der Außenwelle 10 seitlich herauslaufen, um zu bewirken, dass Schmieröl über die freien Nutabschnitte 15 in die Ölleitnuten 14 gelangen kann.

Die Darstellungen zeigen eine Nockenwelle 1, wie diese im Zylinderkopf einer Brennkraftmaschine über Gleitlager aufgenommen werden kann. Die nicht gezeigten Gleitlager können die Nockenwelle 1 über die Außenwelle 10 aufnehmen, wobei die Gleitlager über Ölkanäle in den ruhenden Lagerschalen mit Schmieröl versorgt werden können. Das Schmieröl kann dabei seitlich an den Gleitlagerstellen austreten, und es kann im Sinne der vorliegenden Erfindung mit weiterem Vorteil vorgesehen sein, die Gleitlagerungen relativ zu den mit der Innenwelle 11 drehfest verbundenen Nockenelementen12 benachbart anzuordnen, wodurch bewirkt wird, dass der Bereich der Außenoberfläche 13 der Außenwelle 10, an den die freien Nutenabschnitte 15 heranragen, mit einer größeren Menge an Schmieröl behaftet ist. Dadurch kann Schmieröl aus den Gleitlagerungen zur Aufnahme der Nockenwelle 1 im Zylinderkopf durch ein Wandern des Schmieröls auf der Außenoberfläche 13 der Außenwelle 10 verbessert über die freien Nutabschnitte 15 in die Ölleitnuten 14 gelangen.

Die Figuren 7 und 8 zeigen in einer Querschnittsansicht (Figur 7) und in einer schematisierten perspektivischen Ansicht (Figur 8) die Außenoberfläche 13 der Außenwelle 10 mit einer Oberflächenstrukturierung 19. Die Oberflächenstrukturierung 19 kann beispielsweise durch ein Laserstrahlbearbeitungsverfahren, ein Honverfahren, ein Elektronenstrahlverfahren oder durch Ätzverfahren in die Außenoberfläche 13 der Außenwelle 10, jedoch auch in die Innenoberfläche der Nockenbohrung, eingebracht werden, wobei insbesondere Mikrokavitäten 24 erzeugt werden. Durch die Erzeugung von Mikrokavitäten 24 in der Außenoberfläche 13 wird das Anhaften des Schmieröls auf der Außenoberfläche 13 verbessert und der Schmierfilm zwischen der Außenoberfläche 13 der Außenwelle 10 und der Nockenbohrung im Nockenelement 12 wird stabilisiert.

Figur 9 zeigt weitere Formen einer Oberflächenstrukturierung 20 in Form vom Rillen, die im Querschnitt der Außenwelle 10 gezeigt sind. Die Rillen 20 können beispielsweise durch ein spanendes Fertigungsverfahren in die Oberfläche eingebracht werden, beispielsweise durch ein Honverfahren.

Figur 10 zeigt beispielhaft schematisiert die Außenoberfläche 13 mit in diese eingebrachten Oberflächenstrukturierungen 21, die in der Figur 10a gemäß der Schnittlinie I bis I dargestellt sind. Die Oberflächenstrukturierung 21 weist eine halbkreisförmige Kavität auf und erstreckt sich länglich über Abschnitte der Außenoberfläche 13. Auch derartige Oberflächenstrukturierungen 21 können über Laserstrahlbearbeitungsverfahren, über Honverfahren, über Elektronenstrahlverfahren oder mittels Ätzverfahren in die Außenoberfläche 13 eingebracht werden und dienen ebenfalls zur Bildung von Mikro-Schmierölreservoirs, um eine Menge an Schmieröl zur Schmierung des Gleitlagerspaltes zu bevorraten. Auf nicht näher gezeigte Weise können die Oberflächenstrukturierungen 19 die Ölleitnuten 14 in der Außenoberfläche 13 kreuzen oder benachbart zu diesen angeordnet sein, sodass Schmieröl aus den Ölleitnuten 14 in die Oberflächenstrukturierungen 21 übertreten kann.

Die Erfindung beschränkt sich in ihrer Ausführung nicht auf die vorstehend angegebenen bevorzugten Ausführungsbeispiele. Vielmehr ist eine Anzahl von Varianten denkbar, welche von der dargestellten Lösung auch bei grundsätzlich anders gearteten Ausführungen Gebrauch macht. Sämtliche aus den Ansprüchen, der Beschreibung oder den Zeichnungen hervorgehenden Merkmale und/oder Vorteile, einschließlich konstruktiver Einzelheiten oder räumlicher Anordnungen, können sowohl für sich als auch in den verschiedensten Kombinationen erfindungswesentlich sein.

### Bezugszeichenliste

- 1: Nockenwelle
- 10: Außenwelle
- 11: Innenwelle
- 12: Nockenelement
- 12a: Nockenbund
- 13: Außenoberfläche
- 14: Ölleitnut
- 15: freier Nutabschnitt
- 16: Setzstelle
- 17: Bolzen
- 18: Bolzenöffnung
- 19: Oberflächenstrukturierung
- 20: Oberflächenstrukturierung
- 21: Oberflächenstrukturierung
- 22: Nockenwellenachse
- 23: Nockenelement
- 24: Mikrokavitäten

## Patentansprüche

1. Verstellbare Nockenwelle (1) für den Ventiltrieb einer Brennkraftmaschine mit einer Außenwelle (10) und mit einer in der Außenwelle (10) konzentrisch verlaufenden und in dieser verdrehbar aufgenommenen Innenwelle (11), wobei auf der Außenoberfläche (13) der Außenwelle (10) wenigstens ein Nockenelement (12) unter Bildung eines Gleitlagerspaltes verdrehbar gelagert ist, und wobei das Nockenelement (12) mit der Innenwelle (11) verdrehfest verbunden ist,
**dadurch gekennzeichnet, dass** in der Außenoberfläche (13) der Außenwelle (10) wenigstens eine Ölleitnut (14) in einer Position und mit einer axialen Länge derart eingebracht ist, dass die Ölleitnut (14) zumindest über der axialen Breite des Gleitlagerspaltes ausgebildet ist und an wenigstens einer Seite des Nockenelementes (12) aus dem Gleitlagerspalt mit einem freien Nutabschnitt (15) herausgeführt ist.

2. Verstellbare Nockenwelle (1) nach Anspruch 1, **dadurch gekennzeichnet, dass** die Ölleitnut (14) in Erstreckungsrichtung der Nockenwelle (1) verläuft und/oder dass die Ölleitnut (14) mit einer axialen Erstreckungskomponente und mit einer in Umfangsrichtung verlaufenden Erstreckungskomponente in der Außenoberfläche (13) der Außenwelle (10) spiralförmig verläuft.

3. Verstellbare Nockenwelle (1) nach Anspruch 1 oder 2, **dadurch gekennzeichnet, dass** an einer Setzstelle (16) eines Nockenelementes (12) auf der Außenwelle (10) eine erste Ölleitnut (14) mit einer ersten Spiraldrehrichtung und wenigstens eine zweite Ölleitnut (14) mit einer der ersten Spiraldrehrichtung entgegengesetzt ausgebildeten zweiten Spiraldrehrichtung ausgebildet ist.

4. Verstellbare Nockenwelle (1) nach einem der Ansprüche 1 bis 3, **dadurch gekennzeichnet, dass** die Ölleitnut (14) auf beiden Seiten des Nockenelementes (12) aus dem Gleitlagerspalt mit einem jeweils freien Nutabschnitt (15) herausgeführt ist.

5. Verstellbare Nockenwelle (1) nach einem der vorgenannten Ansprüche, **dadurch gekennzeichnet, dass** zur verdrehfesten Verbindung des Nockenelementes (12) mit der Innenwelle (11) ein Bolzen (17) vorgesehen ist, der sich quer durch die Innenwelle (11) und durch wenigstens eine in der Außenwelle (10) eingebrachte Bolzenöffnung (18) hindurch erstreckt und mit zumindest einem Ende im Nockenelement (12) einsitzt, wobei die wenigstens eine Ölleitnut (14) von der Anordnung der Bolzenöffnung (18) beabstandet in der Außenwelle (10) verläuft.

6. Verstellbare Nockenwelle (1) nach einem der vorgenannten Ansprüche, **dadurch gekennzeichnet, dass** das Nockenelement (12) einen Nockenbund (12a) aufweist, wobei die axiale Breite des Gleitlagerspaltes durch die Breite des Nockenbundes (12a) mitbestimmt ist.

7. Verstellbare Nockenwelle (1) nach einem der vorgenannten Ansprüche, **dadurch gekennzeichnet, dass** die Ölleitnut (14) einen über der Länge veränderlichen Querschnitt aufweist, insbesondere derart, dass sich die Ölleitnut (14) beginnend vom freien Nutabschnitt (15) in den Gleitlagerspalt hinein verjüngt.

8. Verstellbare Nockenwelle (1) nach einem der vorgenannten Ansprüche, **dadurch gekennzeichnet, dass** auf der Außenoberfläche (13) der Außenwelle (10) und/oder auf der Innenoberfläche in der Nockenbohrung eine Oberflächenstrukturierung (19, 20, 21) vorgesehen ist und die insbesondere derart beschaffen ist, dass die Tragfähigkeit eines sich zwischen der Außenoberfläche (13) der Außenwelle (10) und der Innenoberfläche in der Nockenbohrung ausbildender Schmierfilm verbessert wird.

9. Verstellbare Nockenwelle (1) nach Anspruch 8, **dadurch gekennzeichnet, dass** die Oberflächenstrukturierung (19, 20, 21) durch ein Laserstrahlbearbeitungsverfahren, ein Honverfahren, ein Elektronenstrahlverfahren oder durch Ätzverfahren in der Außenoberfläche (13) der Außenwelle (10) und/oder auf der Innenoberfläche in der Nockenbohrung erzeugt ist.

10. Verstellbare Nockenwelle (1) nach Anspruch 8 oder 9, **dadurch gekennzeichnet, dass** die Oberflächenstrukturierung (19, 20, 21) in Bezug auf die Längserstreckung der Nockenwelle (1) axial, in Umfangsrichtung, spiralförmig oder netzarig verlaufend ausgebildet ist.

## Claims

1. Adjustable camshaft (1) for the valve gear of an internal combustion engine, having outer shaft (10) and an inner shaft (11) running concentrically in the outer shaft (10) and rotatably mounted therein, wherein at least one cam element (12) is rotatably supported on the outer surface (13) of the outer shaft (10), forming a slide bearing gap, and wherein the cam element (12) is connected to the inner shaft (11) in a rotationally fixed manner,
**characterized in that** at least one oil channeling groove (14) is made in the outer surface (13) of the outer shaft (10) in a position and with an axial length such that the oil channeling groove (14) is formed at least over the axial width of the slide bearing gap and is led out of the slide bearing gap with an exposed groove portion (15) on at least one side of the cam element (12).

2. Adjustable camshaft (1) according to Claim 1, **characterized in that** the oil channeling groove (14) runs in the direction in which the camshaft (1) extends and/or that the oil channeling groove (14) having an axial extent component and an extent component running in a circumferential direction runs helically in the outer surface (13) of the outer shaft (10).

3. Adjustable camshaft (1) according to Claim 1 or 2, **characterized in that** a first oil channeling groove (14) having a first direction of helical rotation and at least a second oil channeling groove (14) having a second direction of helical rotation opposed to the first direction of helical rotation are formed at a seating point (16) of a cam element (12) on the outer shaft (10).

4. Adjustable camshaft (1) according to one of Claims 1 to 3, **characterized in that** the oil channeling groove (14) is led out the slide bearing gap with an exposed groove portion (15) on each of the two sides of the cam element (12).

5. Adjustable camshaft (1) according to one of the preceding claims, **characterized in that** a bolt (17), which extends transversely through the inner shaft (11) and through at least one bolt aperture (18) made in the outer shaft (10) and is seated with at least one end in the cam element (12), is provided for rotationally fixed connection of the cam element (12) to the inner shaft (11), wherein at least the one oil channeling groove (14) runs at a distance from the arrangement of the bolt aperture (18) in the outer shaft (10).

6. Adjustable camshaft (1) according to one of the preceding claims, **characterized in that** the cam element (12) comprises a cam collar (12a), wherein the axial width of the slide bearing gap is also determined by the width of the cam collar (12a).

7. Adjustable camshaft (1) according to one of the preceding claims, **characterized in that** the oil channeling groove (14) has a cross section varying over the length, especially in such a way that the oil channeling groove (14) tapers from the exposed groove portion (15) into the slide bearing gap.

8. Adjustable camshaft (1) according to one of the preceding claims, **characterized in that** a surface texturing (19, 20, 21), which in particular is such that the load-carrying capacity of a lubricating film forming between the outer surface (13) of the outer shaft (10) and the inner surface in the cam bore is improved, is provided on the outer surface (13) of the outer shaft (10) and/or on the inner surface in the cam bore.

9. Adjustable camshaft (1) according to Claim 8, **characterized in that** the surface texturing (19, 20, 21) is produced in the outer surface (13) of the outer shaft (10) and/or on the inner surface in the cam bore by a laser beam machining process, a honing process, an electron beam process or by an etching process.

10. Adjustable camshaft (1) according to Claim 8 or 9, **characterized in that** the surface texturing (19, 20, 21) is formed running axially, circumferentially, spirally or in reticulated form in relation to the longitudinal extent of the camshaft (1).

## Revendications

1. Arbre à cames réglable (1) pour la commande des soupapes d'un moteur à combustion interne, comprenant un arbre extérieur (10) et un arbre intérieur (11) s'étendant de manière concentrique dans l'arbre extérieur (10) et reçu de manière à pouvoir tourner dans celui-ci, au moins un élément de came (12) étant supporté de manière rotative sur la surface extérieure (13) de l'arbre extérieur (10) en formant une fente de palier lisse, et l'élément de came (12) étant connecté de manière solidaire en rotation à l'arbre intérieur (11),
**caractérisé en ce que** dans la surface extérieure (13) de l'arbre extérieur (10) est pratiquée au moins une rainure de guidage d'huile (14), dans une position et avec une longueur axiale telles que la rainure de guidage d'huile (14) soit réalisée au moins sur la largeur axiale de la fente de palier lisse et soit guidée hors de la fente de palier lisse au niveau d'au moins un côté de l'élément de came (12) avec une portion de rainure libre (15).

2. Arbre à cames réglable (1) selon la revendication 1, **caractérisé en ce que** la rainure de guidage d'huile (14) s'étend dans la direction d'étendue de l'arbre à cames (1) et/ou **en ce que** la rainure de guidage d'huile (14) s'étend en spirale avec une composante d'étendue axiale et avec une composante d'étendue s'étendant dans la direction périphérique dans la surface extérieure (13) de l'arbre extérieur (10).

3. Arbre à cames réglable (1) selon la revendication 1 ou 2, **caractérisé en ce qu'**une première rainure de guidage d'huile (14) est réalisée au niveau d'une zone de positionnement (16) d'un élément de cames (12) sur l'arbre extérieur (10) avec un premier sens de rotation de spirale et au moins une deuxième rainure de guidage d'huile (14) est réalisée avec un deuxième sens de rotation de spirale réalisé en sens inverse du premier sens de rotation de spirale.

4. Arbre à cames réglable (1) selon l'une quelconque des revendications 1 à 3, **caractérisé en ce que** la rainure de guidage d'huile (14) est guidée des deux côtés de l'élément de cames (12) hors de la fente de palier lisse avec une portion de rainure libre respective (15).

5. Arbre à cames réglable (1) selon l'une quelconque des revendications précédentes, **caractérisé en ce que** pour la connexion solidaire en rotation de l'élément de cames (12) à l'arbre intérieur (11), il est prévu un boulon (17) qui s'étend transversalement à travers l'arbre intérieur (11) et à travers au moins une ouverture de boulon (18) pratiquée dans l'arbre extérieur (10) et s'insère avec au moins une extrémité dans l'élément de cames (12), l'au moins une rainure de guidage d'huile (14) s'étendant à distance de l'agencement de l'ouverture de boulon (18) dans l'arbre extérieur (10).

6. Arbre à cames réglable (1) selon l'une quelconque des revendications précédentes, **caractérisé en ce que** l'élément de came (12) présente un épaulement de came (12a), la largeur axiale de la fente de palier lisse étant déterminée conjointement par la largeur de l'épaulement de cames (12a).

7. Arbre à cames réglable (1) selon l'une quelconque des revendications précédentes, **caractérisé en ce que** la rainure de guidage d'huile (14) présente une section transversale variable sur la longueur, en particulier de telle sorte que la rainure de guidage d'huile (14) se rétrécisse depuis la portion de rainure libre (15) vers la fente de palier lisse.

8. Arbre à cames réglable (1) selon l'une quelconque des revendications précédentes, **caractérisé en ce que** sur la surface extérieure (13) de l'arbre extérieur (10) et/ou sur la surface intérieure dans l'alésage de came est prévue une structuration de surface (19, 20, 21) qui est notamment créée de telle sorte que la capacité de support d'un film de lubrifiant se formant entre la surface extérieure (13) de l'arbre extérieur (10) et la surface intérieure dans l'alésage de came soit améliorée.

9. Arbre à cames réglable (1) selon la revendication 8, **caractérisé en ce que** la structuration de surface (19, 20, 21) est produite par un procédé d'usinage par faisceau laser, un procédé de honage, un procédé à faisceau d'électrons ou un procédé de gravure dans la surface extérieure (13) de l'arbre extérieur (10) et/ou sur la surface intérieure dans l'alésage de came.

10. Arbre à cames réglable (1) selon la revendication 8 ou 9, **caractérisé en ce que** la structuration de surface (19, 20, 21) est réalisée par rapport à l'étendue en longueur de l'arbre à cames (1) de manière à s'étendre axialement, dans la direction périphérique, en spirale ou sous forme de réseau.
